# EUROPÄISCHE PATENTSCHRIFT

(11) **EP 2 251 154 B1**
(45) Veröffentlichungstag und Bekanntmachung des Hinweises auf die Patenterteilung: **21.03.2012**
(21) Anmeldenummer: 10157835.9
(22) Anmeldetag: 25.03.2010
(51) Int. Cl.: B25H 1/00

(54) **Magnetbohrständer mit Überwachung der Haltekraft**
Magnetic drill stand with retention force monitoring
Support électromagnétique avec surveillance de la résistance

(30) Priorität: 13.05.2009 DE 102009022333
(43) Veröffentlichungstag der Anmeldung: 17.11.2010
(73) Patentinhaber: C. & E. Fein GmbH, 73529 Schwäbisch Gmünd-Bargau (DE)
(72) Erfinder: Beichter, Martin, 70195, Stuttgart (DE); Stoppel, Rudolf, 73529, Schwäbisch Gmünd (DE)
(74) Vertreter: Witte, Weller & Partner

(56) Entgegenhaltungen:
- EP-A2- 1 103 350
- DE-A1- 4 019 515
- GB-A- 2 241 618
- JP-A- 57 184 614
- US-A- 5 984 020
- US-A- 6 072 675

## Beschreibung

Die Erfindung betrifft einen Magnetbohrständer mit einer Bohreinheit, insbesondere zum Kernlochbohren, mit einem Elektromagneten zur Festlegung des Magnetbohrständers an einem Bauteil, mit einer Spannungsquelle, die mit dem Elektromagneten koppelbar ist, und mit einer Sicherheitseinrichtung zur Überwachung der Haltekraft des Elektromagneten, wobei die Sicherheitseinrichtung eine Einrichtung zur Überwachung der Stromstärke des Elektromagneten aufweist, um davon ein Signal für eine ausreichende Magnethaltehraft oder für einen Fehlerzustand abzuleiten.

Die Erfindung betrifft ferner ein Verfahren zur Überwachung der Haltekraft eines Elektromagneten bei einem derartigen Magnetbohrständer.

Ein Magnetbohrständer und ein derartiges Verfahren sind aus der JP 571 027 09 A (Patent Abstracts of Japan) bekannt. Hierbei wird die Haltekraft eines Elektromagneten bei einem Magnetbohrständer durch eine Magnetsensoreinrichtung überwacht, die ein Lochelement, eine Konstantstromquelle, Widerstände und eine Vergleicherschaltung enthält. Die Vergleicherschaltung weist Widerstände und eine Recheneinheit auf, um die magnetische Haltekraft zu überwachen. Bei eingeschaltetem Elektromagneten wird der Magnetbohrständer an einem Bauteil magnetisch gehalten. Ist die magnetische Haltekraft nicht ausreichend, so wird über die Vergleicherschaltung ein Warnsignal ausgegeben, so dass die Bohreinheit nicht betätigt werden kann.

Mit einer derartigen Überwachungsschaltung lässt sich zwar die magnetische Haltekraft bei einem Magnetbohrständer einigermaßen zuverlässig überwachen, jedoch ist die Aktivierung der Bohreinheit nur von der Erreichung eines bestimmten Schwellwertes abhängig. Dies kann unter verschiedenen Betriebszuständen ggf. keine ausreichende Zuverlässigkeit gewährleisten. Als nächstliegender Stand der technik wird das Dokument US6072675 A1 betrachtet.

Aus der US 5,035,547 ist ferner eine Magnetbohrmaschine bekannt, bei der ein Schalter vorgesehen ist, der eine Verschiebung des Bohrständers auf einem Bauteil überwacht. Bei dem Schalter kann es sich um einen Quecksilberschalter, einen Vibrationsschalter oder dergleichen handeln.

Auch hiermit ergibt sich zwar eine gewisse Sicherheit für den Fall, dass die magnetische Haltekraft des Magnetbohrständers nicht ausreichen sollte, allerdings erfolgt eine Abschaltung erst dann, wenn tatsächlich bereits eine gewisse Verschiebung auftritt. Dies wird nicht für alle Gefahrenzustände als ausreichend angesehen.

Gemäß der DE-AS-1 811 583 wird bei einem Magnetbohrständer der Stromkreis für den Bohrbetrieb unterbrochen, wenn im Gleichstromkreis des Elektromagneten kein Strom fließt. Ein Einschalten ist nur dann möglich, wenn Strom durch den Elektro-magneten fließt.

Eine derartige Sicherheitseinrichtung wird als nicht ausreichend angesehen, um bei allen Betriebszuständen eine ausreichende Haltekraft des Elektromagneten sicherzustellen, da lediglich überwacht wird, ob der Elektromagnet tatsächlich eingeschaltet ist oder nicht.

Gemäß der DE 31 00 933 C2 schaltet bei einem Magnetbohrständer ein auf dem Magnetfluss des Elektromagneten ansprechender Schalter den Strom für den Bohrbetrieb ab, wenn eine bestimmte magnetische Flussdichte unterschritten wird. Als Schalter wird hierzu ein Reed-Schalter verwendet. Dieser ist in der Nähe des Elektromagneten so angebracht, dass er bei Erregung des Magneten beeinflusst wird.

Eine derartige Überwachung des Magnetflusses ergibt zwar grundsätzlich eine erhöhte Sicherheit, jedoch sind Reed-Schalter relativ teuer und störanfällig.

Vor diesem Hintergrund liegt der Erfindung die Aufgabe zugrunde, einen Magnetbohrständer zu schaffen, bei dem eine einfache und zuverlässige Überwachung der Magnethaltekraft des Elektromagneten gewährleistet ist. Ferner soll ein geeignetes Verfahren zur Überwachung der Haltekraft eines Elektromagneten bei einem Magnetbohrständer angegeben werden.

Diese Aufgabe wird bei einem Magnetbohrständer gemäß der eingangs genannten Art erfindungsgemäß dadurch gelöst, dass die Sicherheitseinrichtung ein Signal für eine ausreichende Magnethaltekraft erzeugt, wenn innerhalb einer Testphase die Stromstärke des Elektromagneten an zumindest zwei vorbestimmten Zeitpunkten nach Beginn der Testphase unterhalb eines jeweils vorgegebenen Grenzwertes liegt.

Die Erfindung wird ferner durch ein Verfahren zur Überwachung der Haltekraft eines Elektromagneten bei einem Magnetbohrständer gelöst, bei dem die Stromstärke des Elektromagneten überwacht wird, um davon ein Signal für eine ausreichende Magnethaltekraft oder für einen Fehlerzustand abzuleiten, wobei ein Signal für eine ausreichende Magnethaltekraft dann erzeugt wird, wenn innerhalb einer Testphase die Stromstärke des Elektromagneten zumindest an zwei vorbestimmten Zeitpunkten nach Beginn der Testphase unterhalb eines jeweils vorgegebenen Grenzwertes liegt.

Die Aufgabe der Erfindung wird auf diese Weise vollkommen gelöst.

Erfindungsgemäß wurde erkannt, dass von der Tatsache Gebrauch gemacht werden kann, dass bei Einschaltung der Gleichspannung beim Elektromagneten die magnetische Haltekraft nur innerhalb einer gewissen Zeitdauer allmählich bis auf die maximale Haltekraft ansteigt. Ferner wurde erkannt, dass diese Tatsache über den Stromfluss des Elektromagneten überwacht werden kann und dass bestimmte Zeitpunkte ausgewählt werden können, zu denen nur eine gewisse Maximalstromstärke vorhanden sein darf, um so eine Entscheidung treffen zu können, ob die magnetische Flussdichte ausreichend ist. Die Stromstärke durch den Elektromagneten nach Einschalten der Gleichspannung hängt insbesondere von der Größe des Luftspalts zwischen dem Elektromagneten und dem Bauteil, von der Oberflächenbeschaffenheit des Bauteils und von den magnetischen Eigenschaften des (ferromagnetischen) Bauteils ab. Ist der Luftspalt ausreichend klein und weist das Bauteil eine ausreichend glatte Oberflächenbeschaffenheit auf, so steigt die Stromstärke des Elektromagneten nach Einschalten der Gleichspannung relativ langsam bis auf den Nennstrom des Elektromagneten an. Ist der Luftspalt dagegen beispielsweise zu groß, so ergibt sich zwar ein Anstieg der Stromstärke im Zeitverlauf, jedoch ist der Anstieg über den Zeitverlauf viel zu schnell, und der Nennstrom des Elektromagneten wird zu schnell erreicht. Erfindungsgemäß wird dieses Phänomen durch eine Überwachung der Stromstärke zu verschiedenen Zeitpunkten nach Einschalten des Elektromagneten ausgenutzt, um auf relativ einfache und sehr zuverlässige Weise eine ausreichende magnetische Haltekraft des Elektromagneten zu überwachen.

Gemäß einer Weiterbildung der Erfindung umfasst die Sicherheitseinrichtung eine Anzeige zur Signalisierung eines Fehlerzustandes für einen Benutzer. Hierbei kann es sich etwa um eine optische, und/oder akustiche und/oder eine haptische Anzeige (z.B. durch Vibrationen) handeln.

Zusätzlich oder alternativ kann gemäß einem weiteren Merkmal der Erfindung eine Aktivierung der Bohreinheit nur dann erlaubt werden, wenn kein Fehlerzustand erkannt wird.

So ergibt sich ein hohes Maß an Sicherheit gegen Fehlbedienungen.

In vorteilhafter Weiterbildung der Erfindung wird der Elektromagnet in einer der Testphase vorgeschalteten Entmagnetisierungsphase zumindest teilweise entmagnetisiert, bevor in der Testphase eine Beaufschlagung mit einer Gleichspannung erfolgt.

Diese Maßnahme hat den Vorteil, dass infolge einer Entmagnetisierung vor Beginn der Testphase die Auswirkungen der magnetischen Hysterese reduziert werden, so dass unabhängig von der vorherigen Restmagnetisierung des Elektromagneten von einem vorhergehenden Arbeitsablauf immer gleichbleibende Bedingungen bestehen, um die magnetische Haltekraft in der Testphase präzise überwachen zu können.

Hierzu kann der Elektromagnet in der Entmagnetisierungsphase mit einer Gleichspannung wechselnder Polarität oder mit einer Wechselspannung beaufschlagt werden.

Gemäß einer weiteren Ausführung der Erfindung erzeugt die Sicherheitseinrichtung dann, wenn nach Ablauf von 30% einer vorgegebenen Dauer der Testphase der Strom durch einen Elektromagneten höchstens 85% des Nennstroms des Elektromagneten erreicht hat und nach Ablauf von 43% der Dauer der Testphase höchstens 95% des Nennstroms des Elektromagneten erreicht hat, ein Signal für eine ausreichende Magnethaltekraft.

Erfahrungsgemäß wird durch diese Grenzwerte sichergestellt, dass der Elektromagnet eine ausreichende Haltekraft gewährleistet.

Wenn die Stromstärke zunächst an zumindest einem der vorbestimmten Zeitpunkte innerhalb der Testphase obererhalb eines vorgegebenen Grenzwertes liegt, so erzeugt gemäß einer Weiterbildung der Erfindung die Sicherheitseinrichtung dann, wenn die Stromstärke des Elektromagneten an zumindest zwei späteren Zeitpunkten innerhalb der Testphase jeweils unterhalb vorgegebener Grenzwerte liegt, ein Signal für eine ausreichende Magnethaltekraft.

Wenn sich also bei Beginn der Testphase zunächst herausstellen sollte, dass die Stromstärke zu hoch ist, so kann durch eine spätere Prüfung der Stromstärke zu zwei späteren Zeitpunkten innerhalb der Testphase dennoch eine sichere Entscheidung getroffen werden, ob die Magnethaltekraft ausreichend ist.

Hierbei erzeugt vorzugsweise die Sicherheitseinrichtung ein Signal für eine ausreichende Magnethaltekraft dann, wenn die Stromstärke des Elektromagneten an zumindest zwei aufeinanderfolgenden, späteren Zeitpunkten innerhalb der Testphase jeweils unterhalb vorgegebener Grenzwerte liegt.

Indem die Abfrage der maximalen Stromstärke des Elektromagneten jeweils auf zwei aufeinanderfolgende, spätere Zeitpunkte festgelegt wird, ergibt sich eine größere Sicherheit, um zu gewährleisten, dass die Magnethaltekraft ausreichend ist.

Gemäß einer weiteren Ausgestaltung der Erfindung erzeugt die Sicherheitseinrichtung ein Signal für einen Fehlerzustand, wenn die Stromstärke nach Ablauf der Testphase in einer Arbeitsphase unter einen vorgegebenen Grenzwert absinkt.

Hierdurch wird gewährleistet, dass eine ständige Überwachung der Magnethaltekraft auch nach Ablauf der Testphase erfulgt , während mit der Bohreinheit gearbeitet wird.

Hierbei kann die Sicherheitseinrichtung einen Fehlerzustand etwa dann erkennen und die Bohreinheit ggf. abschalten, wenn die Stromstärke nach Ablauf der Testphase in der Arbeitsphase unter einen vorgegebenen Grenzwert absinkt, der 50% des Nennstroms des Elektromagneten entspricht.

Je nach Auslegung des Elektromagneten können hierbei z.B. 50% des Nennstroms oder ein anderer Wert, z.B. 70% des Nennstroms zugrunde gelegt werden

Die Testphase muss ausreichend lang bemessen sein, um innerhalb der Testphase eine sichere Überwachung der Stromstärke des Elektromagneten gewährleisten zu können. Es hat sich gezeigt, dass hierzu in der Regel eine Dauer von 700 bis 800 Millisekunden, vorzugsweise von etwa 720 bis 750 Millisekunden ausreichend ist.

Die der Testphase vorzugsweise vorgeschaltete Entmagnetisierungsphase kann beispielsweise eine Dauer von 700 bis 1000 Millisekunden, vorzugsweise von 800 bis 900 Millisekunden aufweisen.

Wie vorstehend bereits erwähnt, wird bei dem erfindungsgemäßen Verfahren der Elektromagnet in einer der Testphase vorgeschalteten Entmagnetisierungsphase vorzugsweise mit einer Gleichspannung wechselnder Polarität oder mit einer Wechselspannung beaufschlagt.

Ferner wird bei dem erfindungsgemäßen Verfahren vorzugsweise dann, wenn die Stromstärke zunächst an zumindest einem der vorbestimmten Zeitpunkte innerhalb der Testphase oberhalb eines vorgegebenen Grenzwertes liegt, ein Signal für eine ausreichende Magnethaltekraft dann erzeugt, wenn die Stromstärke des Elektromagneten an zumindest zwei späteren Zeitpunkten innerhalb der Testphase jeweils unterhalb vorgegebener Grenzwerte liegt, wobei die zwei späteren Zeitpunkte vorzugsweise aufeinanderfolgende, spätere Zeitpunkte sind.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus der nachfolgenden Beschreibung eines bevorzugten Ausführungsbeispiels unter Bezugnahme auf die Zeichnung. Es zeigen:
- Fig. 1: eine vereinfachte Ansicht eines erfindungsgemäßen Magnetbohrständers in Form einer Kernlochbohrmaschine:
- Fig. 2: ein Spannungs-Zeit-Diagramm, das den Spannungsanstieg beim Einschal- ten einer Gleichspannungsquelle für den Elektromagneten zeigt;
- Fig. 3: ein Strom-Zeit-Diagramm, das verschiedene Stromverläufe des Elektromag- neten zeigt, die dem Spannungsverlauf gemäß Fig. 2 zugeordnet sind;
- Fig. 4: ein Strom-Zeit-Diagramm, das den Stromverlauf des Elektromagneten in Abhängigkeit von der Zeit zeigt, wobei zunächst eine Entmagnetisierungs- phase der Dauer T_{E} mit einer Gleichspannung wechselnder Polarität erfolgt, woran sich eine Testphase der Dauer Tₜₑₛₜ anschließt, innerhalb derer der Elektromagnet mit einer Gleichspannung beaufschlagt ist, wobei die Test- phase schließlich von einer Arbeitsphase der Dauer T_{w} gefolgt ist;
- Fig. 5: ein Flussdiagramm, das eine mögliche Überwachung der Stromstärke des Elektromagneten zu verschiedenen Zeitpunkten innerhalb der Testphase nach Beginn der Beaufschlagung mit einer Gleichspannung zeigt.

In Fig. 1 ist ein erfindungsgemäßer Magnetbohrständer vereinfacht dargestellt und insgesamt mit der Ziffer 10 bezeichnet. Es handelt sich im vorliegenden Fall um eine Kernlochbohrmaschine.

Der Magnetbohrständer 10 weist eine Basis 16 auf, an deren unterem Ende ein Elektromagnet 14 vorgesehen ist. Am vorderen, im vorliegenden Fall vertikal angeordneten Ende der Basis 16 ist eine Führung 18 vorgesehen, entlang derer eine Bohreinheit 20 verfahrbar ist, wie durch den Doppelpfeil 22 angedeutet ist. An der Bohreinheit 20 ist eine Bohrspindel 24 vorgesehen, an der ein Werkzeug 26 eingespannt ist, bei dem es sich beispielsweise um einen Kernlochbohrer handeln kann.

Der Magnetbohrständer 10 wird bei eingeschaltetem Elektromagneten 14 vom Magnetfeld des Elektromagneten 14 an einem Bauteil 12 gehalten. Bei einem Bauteil 12 muss es sich notwendigerweise um ein ferromagnetisches Bauteil, beispielsweise aus Stahl, handeln, um eine ausreichende Magnetkraft zu gewährleisten.

Es versteht sich, dass die hier gezeigte Darstellung mit einer waagrechten Bauteiloberfläche nur beispielhaft ist und dass das Bauteil in allen möglichen Richtungen angeordnet sein kann, beispielsweise kann es sich um einen Stahlträger handeln, der vertikal angeordnet ist oder aber um einen Stahlträger, der horizontal angeordnet ist und unterhalb dessen der Magnetbohrständer von unten her mit Hilfe des Elektromagneten 14 befestigt wird. Typischerweise werden mit dem Bohrwerkzeug 26 Kernlochbohrungen in das Bauteil 12 selbst eingebracht.

Es versteht sich, dass eine ausreichende Magnethaltekraft unbedingt notwendig ist, um Unfälle durch ein Verrutschen oder Lõsen des Magnetbohrständers 10 vom Bauteil 12 während des Arbeitens zu vermeiden.

Erfindungsgemäß wird zur Überwachung der Magnethaltekraft die Stromstärke des Elektromagneten bei seiner Beaufschlagung mit einer Gleichspannung zu verschiedenen Zeitpunkten überwacht.

Das Grundprinzip, um durch Überwachung der Stromstärke zu verschiedenen Zeitpunkten bei Beaufschlagung mit Gleichspannung die Einhaltung einer ausreichenden Magnethaltekraft zu gewährleisten, wird im Folgenden anhand der Fig. 2 und 3 näher erläutert.

In Fig. 2 ist der Spannungs-Zeit-Verlauf beim Einschalten einer Gleichspannungsquelle für den Elektromagneten 14 schematisch dargestellt und mit der Ziffer 30 bezeichnet. Beim Einschalten der Gleichspannungsquelle steigt die Spannung U praktisch schlagartig bis auf die Nennspannung an. Es ergibt sich ein annähernd rechteckförmiger Verlauf der Kurve 30.

Erfasst man die zugehörige Stromstärke I des Elektromagneten vom Beginn des Einschaltens der Gleichspannungsquelle zum Zeitpunkt to so ergibt sich infolge der magnetischen Hysterese nur ein allmählicher Anstieg der Magnetisierung und damit auch der Stromstärke des Elektromagneten. In Abhängigkeit von verschiedenen Parametern, wozu insbesondere der Luftspalt zwischen dem Elektromagneten 14 und der Bauteiloberfläche sowie die Oberflächenbeschaffenheit der Bauteiloberfläche und die magnetischen Eigenschaften des Bauteils gehören, kann sich die Magnetisierung des Bauteils und damit auch die Stromstärke des Elektromagneten zeitlich unterschiedlich entwickeln.

Die Kurve 34 in Fig. 3 zeigt einen typischen Verlauf der Stromstärke des Elektromagneten 14 an, die sich ergibt, wenn der Elektromagnet eine hohe Magnetisierung des Bauteils binnen kurzer Zeit gewährleistet. Die Kurven 33 und 32 zeigen im Vergleich dazu Stromverläufe an, bei denen die Magnetisierung des Bauteils nicht ausreichend ist, um eine ausreichende Magnethaltekraft zu gewährleisten. Dies zeigs sich durch einen deutlich steileren Verlauf der Kurve.

Erfindungsgemäß wird nun dieses Phänomen ausgenutzt, um durch Überwachung der Stromstärke des Elektromagneten zu vorgegebenen Zeitpunkten eine Entscheidung zu treffen, ob die Magnethaltekraft des Magnetbohrständers auseichend ist, um ein sicheres Arbeiten zu gewährleisten.

Eine mögliche Implementierung ist in Fig. 4 gezeigt.

Vorzugsweise wird vor der Überwachung des Stromanstiegs innerhalb einer vorgegebenen Testphase einer Dauer Tₜₑₛₜ zuvor eine Entmagnetisierung mit der Dauer T_{E} durchgeführt. Durch die vorgeschaltete Entmagnetisierungsphase wird gewährleistet, dass unabhängig von der vorhergehenden Magnetisierung des Magnetbohrständers bei der Testphase immer mit gleichbleibenden Ausgangsbedingungen gearbeitet wird. Hierzu wird der Elektromagnet 14 in der Entmagnetisierungsphase mit einer Gleichspannung wechselnder Polarität beaufschlagt, so dass die Magnetisierung am Ende der Entmagnetisierungsphase T_{E} nahezu null ist. Beim nachfolgenden Einschalten der Gleichspannung ist somit praktisch keine remanente Magnetisierung mehr vorhanden, so dass sich annähernd eine Neukurve ergibt. Somit wird eine zuvor vorhandene Remanenz durch die Entmagnetisierung weitgehend beseitigt, so dass in jedem Falle objektive Verhältnisse bei der Überprüfung der Stromstärke des Elektromagneten vorliegen.

Im dargestellten Fall kann die Entmagnetisierungsphase T_{E} z.B. eine Dauer von 840 Millisekunden haben und die sich daran unmittelbar anschließende Testphase Tₜₑₛₜ eine Dauer von 736 Millisekunden. Wird die Testphase positiv durchlaufen, so schließt sich daran eine Arbeitsphase Tw an, innerhalb derer mit der Bohreinheit 20 gearbeitet wird, etwa um eine Bohrung im Bauteil 12 zu erzeugen.

Nach Ablauf der Entmagnetisierungsphase T_{E} wird die Stromstärke des Elektromagneten beispielsweise nach 30% der Dauer der Testphase Tₜₑₛₜ zum Zeitpunkt t₁, also nach etwa 1061 Millisekunden und nach 43% der Dauer der Testphase Tₜₑₛₜ, also etwa nach 1156 Millisekunden abgefragt. Beträgt die Stromstärke I zum Zeitpunkt t₁ etwa 87% der Nennstromstärke des Elektromagneten I_{N} und beträgt die Stromstärke zum Zeitpunkt t₂ etwa 97% der Nennstromstärke des Elektromagneten (I₁ = 0,87 I_{N}, I₂ = 0,97 I_{N}) so ergibt sich hieraus, dass die Magnetisierung ausreichend ist, um eine ausreichende Magnethaltekraft zu gewährleisten.

Gemäß Fig. 4 umfasst der Magnetbohrständer ferner noch einen mit der Sicherheitseinrichtung 28 gekoppelten Signalgeber 29, der einen Fehlerzustand optisch und/oder akustisch anzeigt, wenn ein Fehlerzustand, d.h. eine nicht ausreichende Magnethaltekraft festgestellt wird.

Fig. 5 zeigt ein mögliches Flussdiagramm (Flowchart), das verwendet werden kann, um eine verfeinerte Überwachung der Stromstärke durchzuführen.

Gemäß dem Flussdiagramm 38 wird zunächst abgefragt, ob die Stromstärke des Elektromagneten zu einem Zeitpunkt t₁ unterhalb einer vorgegebenen Stromstärke zu diesem Zeitpunkt ist (I₁ < I_{1G}). Ist dies der Fall, so erfolgt nachfolgend eine Abfrage, ob zu einem nachfolgenden Zeitpunkt t₂ die Stromstärke kleiner als ein vorgegebener Grenzwert ist (I₂ < I_{2G}). Ist auch dies der Fall, so ist die Haltekraft des Elektromagneten ausreichend, was zur Ausgabe des Signals "OK" führt, so dass die Aktivierung der Bohreinheit freigegeben werden kann. Ergibt sich bei der zweiten Abfrage, dass die Stromstärke den vorgegebenen Grenzwert I_{2G} überschreitet, so wird hieraus auf einen Fehler geschlossen, was zur Ausgabe eines Fehlersignals führt, was durch "F" angezeigt ist.

Überschreitet die Stromstärke allerdings bei der ersten Abfrage zum ersten Zeitpunkt den Grenzwert I_{1G}, so erfolgt eine weitere Abfrage zu zwei aufeinanderfolgenden Zeitpunkten t₃ und t₄. Ist die Stromstärke I₃ kleiner I_{3G} und nachfolgend die Stromstärke I₄ kleiner I_{4G}, so ist die magnetische Haltekraft ausreichend, was durch "OK" angezeigt wird. Ist dagegen zum Zeitpunkt t₄ die Stromstärke I₄ größer als die vorgegebene Stromstärke I_{4G} zu diesem Zeitpunkt, so zeigt dies einen Fehler an, was durch "F" angezeigt wird.

Ist dagegen bereits zum Zeitpunkt t₃ die Stromstärke zu groß, so erfolgt wiederum eine Abfrage zu zwei aufeinanderfolgenden späteren Zeitpunkten t₁ t₆. Diese Kaskade wird entsprechend fortgesetzt bis zu dem bei den letzten möglichen Abfragen zu den Zeitpunkten t₉ und t₁₀.

Liegt zu beiden Zeitpunkten t₉, t₁₀ die Stromstärke unterhalb des vorgegebenen Grenzwertes (I₉ < I_{9G}, I₁₀ < I_{10G}) so ist die magnetische Haltekraft ausreichend, andernfalls liegt ein Fehler vor.

Es versteht sich, dass die Abfragemöglichkeit durch weitere Kaskaden verfeinert werden kann.

Es versteht sich ferner, dass anstatt einer Überwachung der Stromstärke zu vorgegebenen Zeitpunkten auch eine Überwachung des Stromstärkeanstiegs erfolgen kann und in Abhängigkeit von einem bestimmten Stromstärkeanstieg zu einer vorgegebenen Zeit oder des Stromstärkeanstiegs zu bestimmten aufeinanderfolgenden Zeitpunkten eine entsprechende Überwachung gewährleistet werden kann, um eine Aktivierung der Bohreinheit freizugeben.

Sofern ein Fehlersignal erzeugt wird, wird dies dem Benutzer vorzugsweise mittels der Signalanzeige optisch und akustisch angezeigt. Zusätzlich oder alternativ kann eine Aktivierung der Bohreinheit 20 blockiert werden.

## Patentansprüche

1. Magnetbohrständer mit einer Bohreinheit (20), insbesondere zum Kernlochbohren, mit einem Elektromagneten (14) zur Festlegung des Magnetbohrständers (10) an einem Bauteil (129, mit einer Spannungsquelle, die mit dem Elektromagneten (14) koppelbar ist, und mit einer Sicherheitseinrichtung (28) zur Überwachung der Haltekraft des Elektromagneten (14), wobei die Sicherheitseinrichtung (28) eine Einrichtung zur Überwachung der Stromstärke des Elektromagneten (14) aufweist, um davon ein Signal für eine ausreichende Magnethaltekraft (OK) oder für einen Fehlerzustand (F) abzuleiten, **dadurch gekennzeichnet, dass** die Sicherheitseinrichtung (28) ein Signal (OK) für eine ausreichende Magnethaltekraft erzeugt, wenn innerhalb einer Testphase die Stromstärke des Elektromagneten (14) an mindestens zwei vorbestimmten Zeitpunkten (t₁, t₂) nach Beginn der Testphase unterhalb eines jeweils vorgegebenen Grenzwertes liegt (I₁ < I_{1G}, I₂ < I_{2G}).

2. Magnetbohrständer nach Anspruch 1, **dadurch gekennzeichnet, dass** die Sicherheitseinrichtung (28) eine Anzeige (29) zur Signalisierung eines Fehlerzustandes für einen Benutzer umfasst.

3. Magnetbohrständer nach Anspruch 1 oder 2, **dadurch gekennzeichnet, dass** die Sicherheitseinrichtung (28) eine Aktivierung der Bohreinheit (20) nur dann erlaubt, wenn kein Fehlerzustand erkannt wird.

4. Magnetbohrständer nach einem der vorhergehenden Ansprüche, **dadurch gekennzeichnet, dass** der Elektromagnet (14) in einer der Testphase vorgeschalteten Entmagnetisierungsphase zumindest teilweise entmagnetisiert wird, bevor in der Testphase eine Beaufschlagung mit einer Gleichspannung erfolgt.

5. Magnetbohrständer nach Anspruch 4, **dadurch gekennzeichnet, dass** der Elektromagnet (14) in der Entmagnetisierungsphase mit einer Gleichspannung wechselnder Polarität oder mit einer Wechselspannung beaufschlagt wird.

6. Magnetbohrständer nach einem der vorhergehenden Ansprüche, **dadurch gekennzeichnet, dass** die Sicherheitseinrichtung (28) dann ein Signal (OK) für eine ausreichende Magnethaltekraft erzeugt, wenn nach Ablauf von 30% einer vorgegebenen Dauer der Testphase der Strom durch den Elektromagneten höchstens 85% des Nennstroms (I_{N}) des Elektromagneten (14) erreicht hat und nach Ablauf von 43% der Dauer der Testphase höchstens 95% des Nennstroms (I_{N}) des Elektromagneten (14) erreicht hat.

7. Magnetbohrständer nach einem der vorhergehenden Ansprüche, **dadurch gekennzeichnet, dass** die Sicherheitseinrichtung (28) dann, wenn die Stromstärke an zumindest einem der vorbestimmten Zeitpunkte innerhalb der Testphase oberhalb eines vorgegebenen Grenzwertes liegt, dann ein Signal (OK) für eine ausreichende Magnethaltekraft erzeugt, wenn die Stromstärke des Elektromagneten (14) an zumindest zwei späteren Zeitpunkten innerhalb der Testphase jeweils unterhalb vorgegebener Grenzwerte liegt (Iₙ< I_{nG}, Iₙ₊₁ < I_{n+1G}).

8. Magnetbohrständer nach Anspruch 7, **dadurch gekennzeichnet, dass** die Sicherheitseinrichtung (28) ein Signal für eine ausreichende Magnethaltekraft erzeugt" wenn die Stromstärke des Elektrömagneten (14) an zumindest zwei aufeinander folgenden, späteren Zeitpunkten innerhalb der Testphase jeweils unterhalb vorgegebener Grenzwerte liegt (Iₙ< I_{nG}, Iₙ₊₁ <I_{n+1G}).

9. Magnetbohrständer nach einem der vorhergehenden Ansprüche, **dadurch gekennzeichnet, dass** die Sicherheitseinrichtung (28) ein Signal (F) für einen Fehlerzustand erzeugt, wenn die Stromstärke nach Ablauf der Testphase in einer Arbeitsphase unter einen vorgegebenen Grenzwert (Iₘᵢₙ) absinkt.

10. Magnetbohrständer nach Anspruch 9, **dadurch gekennzeichnet, dass** die Sicherheitseinrichtung (28) ein Signal (F) für einen Fehlerzustand erzeugt, wenn die Stromstärke nach Ablauf der Testphase in der Arbeitsphase unter einen vorgegebenen Grenzwert (Iₘᵢₙ) absinkt, der 50% des Nennstroms (IN) des Elektromagneten (14) entspricht.

11. Magnetbohrständer nach einem der vorhergehenden Ansprüche, **dadurch gekennzeichnet, dass** die Testphase eine Dauer von 700 bis 800 Millisekunden, vorzugsweise von 720 bis 750 Millisekunden hat.

12. Magnetbohrständer nach einem der vorhergehenden Ansprüche, **dadurch gekennzeichnet, dass** der Testphase eine Entmagnetisierungsphase mit einer Dauer von 700 bis 1000 Millisekunden, vorzugsweise von 800 bis 900 Millisekunden vorgeschaltet ist.

13. Verfahren zur Überwachung der Haltekraft eines Elektromagneten (14) bei einem Magnetbohrständer (10), bei dem die Stromstärke des Elektromagneten (14) überwacht wird, um davon ein Signal für eine ausreichende Magnethaltekraft (OK) oder für einen Fehlerzustand (F) abzuleiten, **dadurch gekennzeichnet** daβ ein Signal für eine ausreichende Magnethaltekraft (OK) nur dann erzeugt wird, wenn innerhalb einer Testphase die Stromstärke des Elektromagneten (14) mindestens an zwei vorbestimmten Zeitpunkten (t₁, t₂) nach Beginn der Testphase unterhalb eines jeweils vorgegebenen Grenzwertes liegt (I₁ < I_{1G}, I₂ < I_{2G}), wobei vorzugsweise dann, wenn ein Signal (F) für einen Fehlerzustand erzeugt wird, eine Aktivierung der Bohreinheit (20) blockiert wird.

14. Verfahren nach Anspruch 13, bei dem dann, wenn die Stromstärke an zumindest einem der vorbestimmten Zeitpunkte innerhalb der Testphase oberhalb eines vorgegebenen Grenzwertes liegt, ein Signal für eine ausreichende Magnethaltekraft dann erzeugt wird, wenn die Stromstärke des Elektromagneten (14) an zumindest zwei späteren Zeitpunkten innerhalb der Testphase jeweils unterhalb vorgegebener Grenzwerte liegt (Iₙ< I_{nG}, Iₙ₊₁ < I_{n+1G}).

15. Verfahren nach Anspruch 13, bei dem dann, wenn die Stromstärke an zumindest einem der vorbestimmten Zeitpunkte innerhalb der Testphase zunächst oberhalb eines vorgegebenen Grenzwertes liegt, eine ausreichende Magnethaltekraft dann erkannt wird, wenn die Stromstärke des Elektromagneten (14) an zumindest zwei aufeinander folgenden, späteren Zeitpunkten innerhalb der Testphase jeweils unterhalb vorgegebener Grenzwerte liegt (Iₙ< I_{nG}, Iₙ₊₁ < I_{n+1G}).

## Claims

1. A magnetic drilling stand comprising a drilling unit (20), in particular for core hole drilling, comprising an electromagnet (14) for fixing the magnetic drilling stand (10) on a component (12), comprising a voltage source which can be coupled to the electromagnet (14), and further comprising a safety device (28) for monitoring the holding force of the electromagnet (14), with the safety device (28) having a device for monitoring the current level of the electromagnet (14) in order to derive from this a signal for an adequate magnetic holding force (OK) or for a fault state (F), **characterized in that** the safety device (28) produces a signal (OK) for an adequate magnetic holding force when, within a test phase, the current level of the electromagnet (14) is below a respectively predetermined limit value (I₁<I_{1G},I₂<I_{2G}) at at least two predetermined times (t₁, t₂) after the start of the test phase.

2. The magnetic drilling stand of claim 1, **characterized in that** the safety device (28) has signalling means (29) for signaling a fault state for a user.

3. The magnetic drilling stand of claim 1 or 2, **characterized in that** the safety device (28) allows activation of the drilling unit (20) only when no fault state is identified.

4. The magnetic drilling stand of any of the preceding claims, **characterized in that** the electromagnet (14) is at least partially demagnetized in a demagnetization phase which precedes the test phase, before a DC voltage is applied in the test phase.

5. The magnetic drilling stand of claim 4, **characterized in that** the electromagnet (14) has a DC voltage of alternating polarity or an AC voltage applied to it in the demagnetization phase.

6. The magnetic drilling stand of any of the preceding claims, **characterized in that** the safety device (28) produces a signal (OK) for an adequate magnetic holding force when the current through the electromagnet has reached at most 85% of the rated current (I_{N}) of the electromagnet (14) after 30% of a predetermined duration of the test phase has elapsed, and has reached at most 95% of the rated current (Iₙ) of the electromagnet (14) after 43% of the duration of the test phase has elapsed.

7. The magnetic drilling stand of any of the preceding claims, **characterized in that**, if the current level is above a predetermined limit value at at least one of the predetermined times within the test phase, the safety device (28) produces a signal (OK) for an adequate magnetic holding force if the current level of the electromagnet (14) is below predetermined limit values (Iₙ<I_{nG},Iₙ₊₁<I_{n+1G}) at each of at least two later times within the test phase.

8. The magnetic drilling stand of claim 7, **characterized in that** the safety device (28) produces a signal for an adequate magnetic holding force if the current level of the electromagnet (14) is below predetermined limit values (Iₙ<I_{nG},Iₙ₊₁<I_{n+1G}) at each of at least two successive, later times within the test phase.

9. The magnetic drilling stand of any of the preceding claims, **characterized in that** the safety device (28) produces a signal (F) for a fault state if the current level falls below a predetermined limit value (Iₘᵢₙ) in a working phase after the test phase has elapsed.

10. The magnetic drilling stand of claim 9, **characterized in that** the safety device (28) produces a signal (F) for a fault state if the current level falls below a predetermined limit value (Iₘᵢₙ), which corresponds to 50% of the rated current (I_{N}) of the electromagnet (14), in the working phase after the test phase has elapsed.

11. The magnetic drilling stand of any of the preceding claims, **characterized in that** the test phase has a duration of 700 to 800 milliseconds, preferably of 720 to 750 milliseconds.

12. The magnetic drilling stand of any of the preceding claims, **characterized in that** the test phase is preceded by a demagnetization phase with a duration of 700 to 1000 milliseconds, preferably of 800 to 900 milliseconds.

13. A method for monitoring the holding force of an electromagnet (14) in a magnetic drilling stand (10), wherein the current level of the electromagnet (14) is monitored in order to derive therefrom a signal for an adequate magnetic holding force (OK) or for a fault state (F), **characterized in that** a signal for an adequate magnetic holding force (OK) being produced only if, within a test phase, the current level of the electromagnet (14) is below a respectively predetermined limit value (I₁<I_{1G},I₂<I_{2G}) at at least two predetermined times (t₁, t₂) after the start of the test phase, wherein preferably, when a signal (F) for a fault state is produced, activation of the drilling unit (20) is blocked.

14. The method of claim 13, wherein, if the current level is above a predetermined limit value at at least one of the predetermined times within the test phase, a signal for an adequate magnetic holding force is produced if the current level of the electromagnet (14) is below predetermined limit values (Iₙ<I_{nG},Iₙ₊₁<I_{n+1G}) at each of at least two later times.

15. The method of claim 13, wherein, if the current level is initially above a predetermined limit value at at least one of predetermined times within the test phase, an adequate magnetic holding force is identified if the current level of the electromagnet (14) is below predetermined limit values (Iₙ<I_{nG},Iₙ₊₁<I_{n+1G}) at each of at least two successive, later times within the test phase.

## Revendications

1. Support de perçage magnétique comprenant une unité de perçage (20), notamment pour le perçage d'un avant-trou, comprenant un électroaimant (14) pour fixer le support de perçage magnétique (10) à un composant (129), comprenant une source de tension qui peut être connectée à l'électroaimant (14) et comprenant un dispositif de sécurité (28) pour surveiller la force de maintien de l'électroaimant (14), le dispositif de sécurité (28) présentant un dispositif pour surveiller l'intensité du courant de l'électroaimant (14) et en dériver un signal indiquant une force de maintien magnétique suffisante (OK) ou une situation de défaut (F), **caractérisé en ce que** le dispositif de sécurité (28) génère un signal (OK) indiquant une force de maintien magnétique suffisante quand, pendant une phase de test, l'intensité du courant de l'électroaimant (14) est inférieure à une valeur limite (I₁ < I_{1G}, in < I_{2G}) prédéfinie correspondante à au moins deux instants prédéterminés (t₁, t₂) après le début de la phase de test.

2. Support de perçage magnétique selon la revendication 1, **caractérisé en ce que** le dispositif de sécurité (28) comprend un indicateur (29) pour signaliser une situation de défaut pour un utilisateur.

3. Support de perçage magnétique selon la revendication 1 ou 2, **caractérisé en ce que** le dispositif de sécurité (28) ne permet une activation de l'unité de perçage (20) que si aucune situation de défaut n'est détectée.

4. Support de perçage magnétique selon l'une des revendications précédentes, **caractérisé en ce que** l'électroaimant (14) est au moins partiellement démagnétisé pendant une phase de démagnétisation qui précède le phase de test avant d'être alimenté avec une tension continue pendant la phase de test.

5. Support de perçage magnétique selon la revendication 4, **caractérisé en ce que** l'électroaimant (14), pendant la phase de démagnétisation, est alimenté avec une tension continue à polarité changeante ou avec une tension alternative.

6. Support de perçage magnétique selon l'une des revendications précédentes, **caractérisé en ce que** le dispositif de sécurité (28) génère un signal (OK) indiquant une force de maintien magnétique suffisante quand, après écoulement de 30 % d'une durée prédéfinie de la phase de test, le courant à travers l'électroaimant a atteint au maximum 85 % du courant nominal (I_{N}) de l'électroaimant (14) et, après écoulement de 43 % de la durée de la phase de test, a atteint au maximum 95 % du courant nominal (I_{N}) de l'électroaimant (14).

7. Support de perçage magnétique selon l'une des revendications précédentes, **caractérisé en ce que** le dispositif de sécurité (28), lorsque l'intensité du courant est supérieure à une valeur limite prédéfinie à au moins l'un des instants prédéterminés à l'intérieur de la phase de test, génère un signal (OK) indiquant une force de maintien magnétique suffisante si l'intensité du courant de l'électroaimant (14) est à chaque fois inférieure à des valeurs limites prédéfinies (Iₙ < I_{nG}, Iₙ₊₁ < I_{n+1G}) à au moins deux instants ultérieurs à l'intérieur de la phase de test.

8. Support de perçage magnétique selon la revendication 7, **caractérisé en ce que** le dispositif de sécurité (28) génère un signal indiquant une force de maintien magnétique suffisante si l'intensité du courant de l'électroaimant (14) est à chaque fois inférieure aux valeurs limites prédéfinies (Iₙ < I_{nG}, Iₙ₊₁) < I_{n+1G}) à au moins deux instants ultérieurs successifs à l'intérieur de la phase de test.

9. Support de perçage magnétique selon l'une des revendications précédentes, **caractérisé en ce que** le dispositif de sécurité (28) génère un signal (F) pour une situation de défaut lorsque l'intensité du courant, après l'écoulement de la phase de test, chute pendant une phase de travail au-dessous d'une valeur limite prédéfinie (Iₘᵢₙ).

10. Support de perçage magnétique selon la revendication 9, **caractérisé en ce que** le dispositif de sécurité (28) génère un signal (F) pour une situation de défaut lorsque l'intensité du courant, après l'écoulement de la phase de test, chute pendant la phase de travail au-dessous d'une valeur limite prédéfinie (Iₘᵢₙ) qui correspond à 50 % du courant nominal (I_{N}) de l'électroaimant (14).

11. Support de perçage magnétique selon l'une des revendications précédentes, **caractérisé en ce que** la phase de test a une durée de 700 à 800 millisecondes, de préférence de 720 à 750 millisecondes.

12. Support de perçage magnétique selon l'une des revendications précédentes, **caractérisé en ce que** la phase de test est précédée par une phase de démagnétisation ayant une durée de 700 à 1000 millisecondes, de préférence de 800 à 900 millisecondes.

13. Procédé de surveillance de la force de maintien d'un électroaimant (14) sur un support de perçage magnétique (10), selon lequel l'intensité du courant de l'électroaimant (14) est surveillée pour en dériver un signal indiquant une force de maintien magnétique suffisante (OK) ou une situation de défaut (F), **caractérisé en ce qu'**un signal (OK) indiquant une force de maintien magnétique suffisante n'est généré que quand, pendant une phase de test, l'intensité du courant de l'électroaimant (14) est inférieure à une valeur limite (I₁ < I_{1G}, I₂ < I_{2G}) prédéfinie correspondante à au moins deux instants prédéterminés (t₁, t₂) après le début de la phase de test, une activation de l'unité de perçage (20) étant de préférence bloquée lorsqu'un signal (F) pour une situation de défaut est généré.

14. Procédé selon la revendication 13, selon lequel, lorsque l'intensité du courant à au moins l'un des instants prédéterminés pendant la phase de test est supérieure à une valeur limite prédéfinie, un signal indiquant une force de maintien magnétique suffisante est généré lorsque l'intensité du courant de l'électroaimant (14) est à chaque fois inférieure à des valeurs limites prédéfinies (Iₙ < I_{nG}, Iₙ₊₁ < I_{n+1G}) à au moins deux instants ultérieurs à l'intérieur de la phase de test.

15. Procédé selon la revendication 13, selon lequel, lorsque l'intensité du courant à au moins l'un des instants prédéterminés pendant la phase de test est tout d'abord supérieure à une valeur limite prédéfinie, une force de maintien magnétique suffisante est détectée lorsque l'intensité du courant de l'électroaimant (14) est à chaque fois inférieure à des valeurs limites prédéfinies (Iₙ < I_{nG}, Iₙ₊₁ < I_{n+1G}) à au moins deux instants ultérieurs successifs à l'intérieur de la phase de test.
